# EUROPÄISCHE PATENTSCHRIFT

(11) **EP 0 754 285 B1**
(45) Veröffentlichungstag und Bekanntmachung des Hinweises auf die Patenterteilung: **03.03.1999**
(21) Anmeldenummer: 95917306.3
(22) Anmeldetag: 11.04.1995
(51) Int. Cl.: F26B 21/00, F26B 15/14

(54) **VERFAHREN UND VORRICHTUNG ZUM TROCKNEN VON HOCHLOCHZIEGELN OD.DGL.**
METHOD AND DEVICE FOR DRYING PERFORATED BRICKS AND SIMILAR ARTICLES
PROCEDE ET DISPOSITIF PERMETTANT DE SECHER DES BRIQUES PERFOREES OU DES ARTICLES SIMILAIRES

(30) Priorität: 11.04.1994 DE 4412351; 11.04.1994 DE 4412350
(43) Veröffentlichungstag der Anmeldung: 22.01.1997
(73) Patentinhaber: Keller GmbH, 49479 Ibbenbüren-Laggenbeck (DE)
(72) Erfinder: HONCAMP, Stefan, D-49477 Ibbenbüren (DE); KÖPER, Ralf, D-49479 Ibbenbüren (DE)
(86) Internationale Anmeldenummer: EP9501314
(87) Internationale Veröffentlichungsnummer: WO9527880

(56) Entgegenhaltungen:
- EP-A- 0 405 493
- EP-A- 0 505 647
- DE-A- 2 109 071
- DE-A- 3 925 063
- DE-B- 1 272 267
- FR-A- 2 486 518
- GB-A- 1 236 547

## Beschreibung

Die Erfindung bezieht sich auf ein Verfahren sowie eine Vorrichtung zum Trocknen von keramischen Formlingen bei der Herstellung von Gittersteinen, sogenannten Hochlochziegeln, wobei Trocknungsluft in Lücken zwischen benachbarten Formlingen geblasen wird und Formlingskanäle durchströmt.

Ein solches Verfahren und eine dementsprechende Vorrichtung sind bereits durch die DE-AS 21 09 071 bekannt geworden. Dabei werden die Formlinge kontinuierlich an Düsen vorbeigeführt, welche gegeneinander versetzt abwechselnd zu beiden Seiten und/oder oberhalb und unterhalb der Förderbahnen in Bewegungsrichtung der Formlinge in einem Abstand zueinander angeordnet sind, der mindestens dem zweifachen Abstand von aufeinanderfolgenden Formlingen entspricht. Die Formlinge sind derart auf Seilen angeordnet, daß ihre Kanäle (Löcher) mit der Längsachse in Transportrichtung verlaufen (vgl. Fig. 1). Der Formlingstransport ist derart geregelt, daß die Formlinge nur etwa 0,5 sec. von etwa 20 mm breiten Düsen unmittelbar angeströmt werden, und daß sich daran eine Pause von ca. 5 sec. anschließt, in der warme Luft aufgrund der Sogwirkung an den Formlingen vorbei und auch durch diese hindurchströmt. Da der die Formlingsstirnfläche beaufschlagende Luftstrom am Formling entlangstreichen muß, ist eine gleichmäßige Beströmung über die Besatzbreite nicht gegeben. Außerdem ist aufgrund des Einblasens in einen freien Raum eine genau dosierte und intensive Durchströmung der Formlinge nicht möglich, weshalb ein gleichmäßiges Trocknen an der Oberfläche und in den Kanälen kaum zu verwirklichen ist. Dies unkontrollierte Einblasen in die Lücke zwischen benachbarte Formlinge ist außerdem äußerst energieverschwendend. Das horizontale Lufteindüsen läßt sich auch nur bei einer Trockneranlage mit geringer Arbeitsbreite realisieren. Das vertikale Lufteindüsen bewirkt an einer Seite einen Windschatten und erfordert daher - wie auch aus Fig. 2 der DE-AS 21 09 071 zu ersehen ist - beiderseits der Formlingsbewegungsbahn eine Düsenanordnung.

Der Erfindung liegt die Aufgabe zugrunde, ein verbessertes Verfahren und eine verbesserte Vorrichtung zum Schnelltrocknen von gittersteinartigen Keramik-Formlingen, insbesondere sogen. Hochlochziegel-Formlingen, zu schaffen, bei dem/der mit geringem Vorrichtungs- und Energieaufwand ein gleichmäßiges und intensives Umströmen und Durchströmen der Formlinge gegeben und die Durchströmung mit verhältnismäßig hoher Geschwindigkeit durchführbar ist.

Dies wird durch ein Verfahren gemäß Patentanspruch 1 bzw. eine Vorrichtung gemäß Anspruch 8 gelöst. Vorteilhafte Weiterbildungen der Erfindung ergeben sich aus den Unteransprüchen.

Die Erfindung ermöglicht auf einfache Art und Weise ein gleichmäßiges sowie intensives Umströmen und Durchströmen aller zu trocknenden Formlinge. Die Lage des jeweiligen Formlings innerhalb des Besatzes (Belages) hat keine negative Auswirkung auf das Trocknen, d.h. es treten keine Verzögerungen im Trocknungsfortschnitt aufgrund der Position der einzelnen Formlinge im Besatz/Belag auf.

Dabei ist es von besonderem Vorteil, daß die einlagigen Formlingsreihen auf gesamter Besatz-Breite direkt sowie gleischmäßig (die Formlinge einer Reihe werden gleich behandelt) angeblasen werden und sich in den Lücken zwischen zwei Formlingsreihen aufgrund der der eingeblasenen Luft entgegenstehenden Prallfläche - die von der zumindest in diesem Bereich geschlossenen/lochfreien Transport-Unterlage gebildet wird - ein Staudruck aufbaut, wodurch letztlich ein vorteilhaftes Unterströmen der Formlinge sowie auch eine Luftumlenkung zum besseren Durchströmen der Formlinge gewährleistet wird. Aufgrund absolut gleicher Behandlung eines jeden Ziegelformlings beim Durchlaufen des Trockners ist ein optimales Trockungsergebnis gewährleistet.

Das direkte Beblasen oder Anblasen mindestens einer Formlingsreihe sowie die Staudruck-Bildung vor derselben in einer Anblas-Station ermöglichen eine gezielte Durchströmung aller Formlinge mit bei Tunneltrocknern bisher nicht erreichter Geschwindigkeit - von über 1,0 m/sec., insbesondere sogar von etwa 2,0 m/sec. - und bewirken eine weitgehend schonende Schnelltrocknung mit relativ geringem Energieeinsatz. Dabei macht es sich vorteilhaft bemerkbar, daß nur eine kurze Strecke zu durchströmen ist, denn (je)der ausgedüste Trockenluft-Strahl muß nur eine einzige Formlingslänge durch den Besatz (Belag) hindurchströmen, um vollständige Belüftungsarbeit zu leisten.

Das "gezielte" Anblasen macht zusätzliche Leiteinrichtungen und/oder Reversiereinrichtungen zum Erzeugen von Luftströmungen in entgegengesetzte Richtungen überflüssig.

Die Queranordnung der Düsenkästen und deren Breitstrahldüse(n) ermöglicht einen einfachen Tunneltrockner-Aufbau, ökonomische Raumausnutzung sowie eine Formlingsanordnung mit in Transportrichtung verlaufenden Kanälen/Lochachsen.

Aufgrund der längsgerichteten Formlingskanäle erfolgt auch zusätzliche Nutzung der "Längsströmung" der durch den Trockenkanal strömenden Luft sowie eine gute Durchlüftung der Formlinge während der Transportphase.

Bei einer Auführungsform mit Beblasung der Vorderseite der einen Formlingsreihe und gleichzeitiger Beblasung der Rückseite einer anderen Formlingsreihe ergibt sich eine von der Anblas-Station allein durch ihren gerichteten Luftstrahl bzw. durch ihre gerichteten Luftstrahlen, d.h. ohne Einsatz einer Reversiereinrichtung, bewirkte starke Luftströmung in entgegengesetzte Richtungen. Dabei wird die Trocknungsluft in beiden Richtungen mit großer Anfangsgeschwindigkeit durch die Formlingskanäle der direkt beaufschlagten Formlingsreihen gedrückt.

Die besonders bevorzugte Beblasung der Formlinge von "vorne" und - unter Zwischenschaltung einer anblasfreien Ruheposition - von "hinten" ermöglicht sowohl ein schnelles als auch ein schonendes Trocknen.

Eine besonders vorteilhafte Ausgestaltung des letztgenannten Formlings-Beblasungssystems liegt vor, wenn in einer über mindestens drei hintereinanderliegenden Formlingsreihen arbeitenden Anblas-Station mittels zwei bodenwärts divergierender Luftstahlen - die sich über die gesamte Breite des Besatzes erstrecken sowie auf gesamter Breite die Trocknungsluft mit derselben Strömungsgeschwindigkeit ausblasen - eine alternierende Schnittflächen-Anblasung unter Zwischenschaltung von anblasfreier Position/Ruhepause erfolgt. Hierbei werden die beiden Vorteile
a) der Vorder- und Rückseiten-Anblasung mit entsprechender Umströmung und Durchströmung der Formlinge einmal vom einen und das andere Mal vom anderen Ende her sowie
b) der Trockenluft-Einblasung in entgegengesetzte Richtung ohne Reversiereinrichtung
in besonders günstiger Weise kombiniert.

Auf der Zeichnung ist die Erfindung schematisch dargestellt. Es zeigen in Ausschnittsdarstellung eines Tunneltrockners zum Trocknen von keramischen Formlingen, insbesondere sogenannten Hochlochziegeln, den Bereich einer Anblas-Station für die zu trocknenden Formlinge, und zwar:
- Fig. 1: eine Anblas-Station mit lotrechter Einblasung der Trockenluft zwischen zwei quer zur Transportrichtung/Tunneltrockner-Längsachse verlaufenden Formlingsreihen,
- Fig. 2: eine Anblas-Station mit zwei schräggestellten Luftstrahlen und
- Fig. 3: eine Anblas-Station mit zwei divergierenden Luftstrahlen.

Das erfindungsgemäße Verfahren wird in einem Tunneltrockner verwirklicht.

Dieser Tunneltrockner besitzt einen allgemein mit 1 bezifferten Trockenkanal/Tunnel, durch den Transport-Unterlagen 2 taktweise bewegt werden. Die Transport-Unterlagen können als Wagen oder anderweitig bewegbare Plattformen ausgeführt sein. Ihre Breite kann über 5 m betragen. Der Pfeil T kennzeichnet die bevorzugte Transportrichtung, die insbesondere entgegengesetzt zur Luftströmung durch den Tunnel, der sogenannten "Längsströmung", verläuft.

Auf den bodenseitig geschlossenen Transport-Unterlagen 2 sind quer zur Transportrichtung T verlaufende Formlingsträger 3 vorgesehen, welche einlagig angeordnete Formlinge 4 aufnehmen.

Die in Querreihen aufgereihten Formlinge 4 sind mit Abstand zu jedem benachbarten Formling angeordnet und damit allseitig luftumströmbar. Ihre Kanäle 5 erstrecken sich mit der Kanalachse in Tunneltrockner-Längsrichtung, d.h. in Transportrichtung T und ermöglichen dadurch eine vorteilhafte Durchströmung aufgrund der "Durchzug"-Wirkung der "Längsströmung".

Die Formlingsträger 3 - und auch die Formlinge 4 jeder Querreihe - sind unter Bildung einer querverlaufenden Lücke 6 mit Abstand hintereinander angeordnet. Diese Lücken 6 bilden jeweils einen Spalt zum gezielten Einblasen von entsprechend den jeweiligen Erfordernissen konfektionierter Trockenluft.

Die Formlinge 4 haben innerhalb einer Formlingsreihe einen wesentlich kleineren Abstand zum benachbarten Formling 4 als der Abstand zwischen hintereinanderliegenden Formlingsreihen groß ist. Durch den kleinen seitlichen Spalt zwischen nebeneinander angeordneten Formlingen 4 ist eine platzsparende Aufreihung und trotzdem ein vorteilhafter Luft-Durchlaß gewährleistet.

Die Formlingsträger 3 sind luftdurchströmbar ausgebildet. Dadurch kann in jeder Anblas-Station 7 die von einem Düsenkasten 8, 9 oder 10 mittels Breitstrahldüse 11 in einem breiten, sich über die gesamte Besatz-Breite erstreckenden, Luftstrahl (Breitstrahl) 12 (vgl. Fig. 1) bzw. 13, 14 (vgl. Fig. 2) bzw. 15, 16 (vgl. Fig. 3) ausgeblasene sowie gegen die als Prallfläche wirkende Transport-Unterlage 2 geblasene Trockenluft auch unter den beblasenen/angedüsten Formling 4 strömen sowie denselben untenseitig partiell mit der Trockenluft bestreichen/umspülen.

Jeder Formlingsträger 3 weist ein ausgesteiftes (stabilisiertes) Trägerprofil aus Stahlblech auf, dessen Profil (Querschnitt) in der Art eines kopfstehenden "U" ausgebildet ist.

Die Länge des U-Stegs entspricht etwa der Formlingslänge in dieser Dimension (vgl. Fig. 1-3). Dadurch ist eine großflächige und gute Unterstützung der "grünen" Formlinge 4 gewährleistet. Um eine vorteilhafte Standfestigkeit zu erzielen, erweitert sich der U-Querschnitt nach unten. In bevorzugter Weise liegen die seitlichen Schenkel auf einem symmetrischen Trapez.

Der U-Steg und die beiden U-Schenkel der Formlingsträger 3 sind gelocht, wobei der Loch-Anteil an der jeweiligen Fläche etwa 35-65% beträgt. Der Loch-Anteil des U-Stegs ist möglichst groß bemessen, jedoch in Abhängigkeit vom Material der zu trocknenden Formlinge 3 derart ausgeführt, daß für den zu trocknenden Formling 4 ausreichende Unterstützung erfolgt und nachteilige Abdrücke vermieden werden. Die Lochung in den als Aufstellelemente/Abstandshalter fungierenden Seitenwandungen jedes Formlingsträgers 3 ist derart ausgeführt, daß sich vor demselben ein Staudruck, vorzugsweise von 20 - 100 Pa, auf. bauen kann - in besonders bevorzugter und vorteilhafter Weise beträgt hier der Loch-Anteil annähernd 50%.

Im Tunneltrockner sind im Trockenkanal 1 mehrere mit Abstand hintereinander angeordnete Anblas-Stationen 7 vorhanden, die entsprechend den Figuren 1, 2 oder 3 arbeiten. Die Transport-Unterlagen 2 werden dabei jeder Anblas-Station 7 derart zugeführt und ortsgenau stillgesetzt, daß der Luftstrahl 12 bzw. die Luftstrahlen 13-16 jeweils in eine Lücke 6 zwischen zwei querverlaufenden Formlingsreihen gezielt eingeblasen werden kann/können. In bevorzugter Weise erfolgt der taktweise Formlingstransport jeweils um den Intervall einer Reihe, so daß die Formlinge 4 "Reihe um Reihe" angeblasen werden.

Jeder Luftstrahl 12-16 wird auf gesamter Besatz-Breite mit gleicher Strömungsgeschwindigkeit ausgeblasen. Sofern eine Anblas-Station 7 mit zwei Luftstrahlen arbeitet, liegen dieselben hintereinander und die entsprechenden Schlitzdüsen verlaufen in der Tunneltrockner-Querrichtung prallel.

Bei der Ausführung gemäß Fig. 1 ist im Trockenkanal 1 für jede Anblas-Station 7 mindestens ein querverlaufender Düsenkasten 8 mit mindestens einer lotrecht zur Transport-Unterlage 2 blasenden Breitstrahldüse 11 vorgesehen.

Die Fig. 2 offenbart generell die Anordnung von zwei parallel verlaufenden Breitstrahldüsen 11 an einem Düsenkasten 9.

In bevorzugter Weise sind in Fig. 2 die Luftstrahlen 13, 14 schräg gegen die gelochten Stirnflächen (Schnittflächen) aller Formlinge 4 einer querverlaufenden Formlingsreihe (Querreihe) gerichtet. Die schräg gestellten Luftstrahlen 13, 14 sind dabei insbesondere derart auf den Formling/Formlingsquerschnitt ausgerichtet, daß die ganze Fläche/Stirnfläche der Formlinge 4 angeblasen wird - es treffen die höhenmäßige Mittelachse (Höhenhalbierende) der Formlinge 4 und der jeweiligen Luftstrahlen 13/14 (sowie in Fig. 3: 15/16) zusammen.

Bei der Ausführung gemäß Fig. 3 ist der Düsenkasten 10 mit zwei im Winkel zueinander stehenden Breitstrahldüsen 11 versehen, welche bodenwärts divergierende Luftstrahlen 15, 16 auf zwei Formlingsreihen blasen, wobei einerseits die Vorderseite und andererseits die Rückseite einer Formlingsreihe beblasen wird.

Bei den Ausführungen gemäß Fig. 2 und 3 sind die Breitstrahldüsen 11 derart angeordnet, daß bei stillstehenden Transport-Unterlagen 2 zwischen zwei angeblasenen Formlingsreihen jeweils mindestens eine Formlingsreihe unangeblasen verharrt. Diese Art der Beblasung von Formlingsreihen ermöglicht innerhalb einer Anblas-Station 7 zwischen zwei Anblasstellen eine vorteilhafte Ruhe-Position für die nicht direkt angeblasenen Formlinge 4, in welcher dieselben nur durch die "Längsströmung" - die eine wesentlich geringere Strömungsgeschwindigkeit aufweist - getrocknet werden.

Da mindestens eine blasfrei gehaltene Formlingsreihe zwischen zwei angeblasenen Formlingsreihen vorhanden ist, ist eine ungehinderte/störungsfreie Durchströmung der Formlingskanäle beider angeblasenen Formlingsreihen gewährleistet.

Die beiden Breitstrahldüsen 11 des Düsenkastens 10 sind symmetrisch zur Düsenkasten-Mitte/Vertikalen angeordnet. Die Düsenstrahl-Mittenebene schließt mit der Düsenkasten-Mittenebene bzw. Vertikalen einen sich nach unten hin öffnenden Winkel von 15 - 25°, vorzugsweise annähernd 20°, ein.

Bei schräggestellten Luftstrahlen 13-16 ist der Abstand zwischen Düsenkasten 9, 10 und den Formlingen 4 einerseits sowie zwischen benachbarten Formlingsreihen andererseits so gewählt, daß der jeweilige Luftstrahl 13, 14, 15, 16 die obere Formlingsecke der Formlinge 4 einer benachbarten und somit in dieser Position "unangeblasenen" Formlingsreihe nicht beblasen wird. Aufgrund solcher gezielter Formlings-Beblasung werden die Kanten vor ungewolltem Trocknen bewahrt und letztlich Kanten-Risse weitgehendst verhindert.

Wie aus Fig. 3 desweiteren zu entnehmen ist, arbeitet die Anblas-Station 7 mit divergierenden Luftstrahlen 15, 16 vorzugsweise über insgesamt 4 Formlingsreihen und zwar derart, daß zwischen den jeweils angeblasenen Reihen I, IV zwei hierbei blasfreie Reihen II, III bestehen. In dieser Anblas-Station 7 mit Düsenkasten 10 verweilt jede Formlingsreihe für 4 Takte und wird dabei folgenden Arbeitsschritten ausgesetzt:
a) 1 Takt Anblasen von der ersten Stirnfläche her,
b) 2 Takte Ruhepause, und
c) 1 Takt Anblasen von der zweiten Stirnfläche her, d.h. entgegengesetzt zu a).
Ein Takt dauert dabei mindestens 0,5 Min., vorzugsweise etwa 1 Min.

Die Luftströmungen sind der Zeichnung zu entnehmen und bedürfen keiner weiteren Erläuterung.

Die Erfindung zeichnet sich durch ein Verfahren sowie eine Vorrichtung zum Trocknen von auf luftdurchströmbaren Formlingsträgern 3 einlagig sowie ggf. auch in breiten Querreihen - dabei mit in der Transportrichtung T verlaufenden Lochachsen 5 - angeordneten Formlingen (Lochziegeln) 4 aus, wobei die Trocknungsluft mittels querverlaufender Breitstrahldüse(n) 11 in Lücken 6 zwischen hintereinanderliegenden Formlingsreihen bis auf die Transport-Unterlage 2 sowie auf gesamter Besatz-Breite gleich intensiv geblasen wird und jeden Formling 4 umströmt und durchströmt sowie von außen und innen gleichmäßig trocknet.

Bei einer besonders bevorzugten Ausführungsform mit Formlingsbeblasung durch schräggestellten Luftstrahl ist zur Ermöglichung eines zielgenauen Beblasens auch bei verschiedenen Formlingsformaten jede Schlitzdüse in der Spalt-Weite und/oder Schlitz-Lage einstellbar/verstellbar ausgeführt. Dabei kann jeder Düsenschlitz einer mit 11 bezifferten Breitstrahldüse teleskopierbar ausgebildete und/oder angeordnete (nicht dargestellt) Lippen aufweisen.

### Bezugszeichenliste

- 1: Trockenkanal / Tunnel (allgemein)
- 2: Transport-Unterlage
- 3: Formlingsträger
- 4: Formlinge
- 5: Formlingskanäle
- 6: Lücke zwischen querverlaufenden Formlingsreihen
- 7: Anblas-Station (allgemein)
- 8: Düsenkasten (Fig. 1)
- 9: Düsenkasten (Fig. 2)
- 10: Düsenkasten (Fig. 3)
- 11: Breitstrahldüse
- 12: Luftstrahl (Fig. 1)
- 13: Luftstrahl (Fig. 2)
- 14: Luftstrahl (Fig. 2)
- 15: Luftstrahl (Fig. 3)
- 16: Luftstrahl (Fig. 3)
- I: 1. Formling im Bereich von 7
- II: 2. Formling im Bereich von 7
- III: 3. Formling im Bereich von 7
- IV: 4. Formling im Bereich von 7
- T: Transportrichtung

## Patentansprüche

1. Verfahren zum Trocknen keramischer Formlinge bei der Herstellung von keramischen Gittersteinen, insbesondere sogen. Hochlochziegeln, wobei Trocknungsluft in Lücken zwischen benachbarten Formlingen geblasen wird und Formlingskanäle durchströmt, gekennzeichnet durch folgende Merkmale:
a) die Formlinge (4) werden reihenweise auf quer zur Transportrichtung (T) verlaufenden, auf bodenseitig geschlossener Transport-Unterlage (2), wie Wagen oder Plattform, angeordneten und luftdurchströmbar ausgebildeten Formlingsträgern (3) in einer Lage (einlagig) derart angeordnet, daß sie mit Abstand zu jedem benachbarten Formling (4) stehen, somit allseitig luftumströmbar sind, und sich ihre Kanäle (5) mit der Kanalachse in Transportrichtung (T) erstrecken,
b) die Formlinge werden taktweise - dabei insbesondere Reihe für Reihe weitertransportiert - durch einen Trockenkanal (1) bewegt und in mehreren mit Abstand aufeinanderfolgenden Anblas-Stationen (7), welche jeweils die Trocknungsluft über mindestens einen sich auf gesamter Besatz-Breite erstreckenden Luftstrahl (Breitstrahl) (12-16) nach unten blasen/eindüsen, zwecks gezielter Beblasung so stillgesetzt, daß der breite Luftstrahl (12-16) durch eine querverlaufende Lücke (6) zwischen zwei hintereinanderliegenden Formlingsreihen die Trocknungsluft bis auf die geschlossene Transport-Unterlage (2) bläst, vor den Formlingsträgern (3) einen Druck aufbaut und die einzelnen Formlinge (4) gleichmäßig umströmen sowie durchströmen läßt, wobei die Formlinge (4) einer Formlingsreihe gleich behandelt werden, und
c) die Durchströmung der Formlinge (4) erfolgt mit hoher Geschwindigkeit, insbesondere von über 1,0 m/sec.

2. Verfahren nach Anspruch 1, dadurch gekennzeichnet, daß die Trocknungsluft lotrecht in die Lücke/Lücken (6) geblasen wird.

3. Verfahren nach Anspruch 1, dadurch gekennzeichnet, daß die Trocknungsluft schräg in eine Lücke (6) oder gleichzeitig in zwei Lücken (6) geblasen wird.

4. Verfahren nach mindestens einem der Ansprüche 1 bis 3, dadurch gekennzeichnet, daß die Trocknungsluft vor den mittels des breiten Luftstrahls (12-16) anzublasenden/angeblasenen Formlingen (4) einen Staudruck von 20-100 Pa aufbaut.

5. Verfahren nach Anspruch 1, dadurch gekennzeichnet, daß die Formlinge (4) an ihren gelochten Stirnflächen (Schnittflächen) alternierend, unter Zwischenschaltung einer anblasfreien Ruhepause, vorder- und rückseitig angeblasen werden, wobei die Anblasluft den Formling (4) von der jeweiligen Anblasseite, d.h. der Vorder- oder Rückseite, durchströmt und gleichgerichtet außenseitig umströmt.

6. Verfahren nach Anspruch 5, dadurch gekennzeichnet, daß jeder Formling (4) in einer/jeder Anblas-Station (7) für vier Takte verweilt und dabei folgenden Arbeitsschritten ausgesetzt ist:
a) 1 Takt Anblasen von der ersten Stirnfläche her,
b) 2 Takte Ruhepause, und
c) 1 Takt Anblasen von der zweiten Stirnfläche her, d.h. entgegengesetzt zu a).

7. Verfahren nach Anspruch 5 oder 6, dadurch gekennzeichnet, daß die Trocknungsluft bei schrägem Anblasstrahl gegen die gelochte Stirnfläche aller Formlinge (4) einer querverlaufenden Formlingsreihe geblasen wird und der Strahlengang des Luftstrahls (13-16) dabei so verläuft, daß die oberen Ecken der benachbarten Formlingsreihe nicht angeblasen werden.

8. Vorrichtung zur Durchführung des Verfahrens nach mindestens einem der Ansprüche 1 bis 7, mit folgenden Merkmalen:
a) dieselbe ist als ein mit Trocknungsluft betriebener Trockenkanal (1) ausgebildet, dessen Funktionsboden von die zu trocknenden Formlinge (4) taktweise transportierenden, bodenwärts geschlossenen Transport-Unterlagen (2), wie Wagen oder Plattformen, gebildet ist,
b) die dem Trockenkanal (1) funktionsmäßig zugeordneten Transport-Unterlagen (2) weisen quer zur Formling-Transportrichtung (T) verlaufende Formlingsträger (3) auf, welche in Transportrichtung (T) mit Abstand zueinander angeordnet sind und jeweils mehrere Formlinge (4), insbesondere eine ganze Formlingsreihe, tragen,
c) die Formlingsträger (3) sind luftdurchströmbar ausgebildet und mit ihrer formlingstragenden Oberseite mit vertikalem Abstand zur jeweiligen Transport-Unterlage (2) angeordnet, so daß jeder Formling (4) von der ihn beaufschlagenden Trocknungsluft auch untenseitig umströmbar, d.h. unterströmbar sowie an der Auflageseite partiell luftumspülbar, ist, und
d) im Trockenkanal (1) sind oberhalb der Formlings-Bewegungsbahn mehrere in Transportrichtung hintereinander vorgesehene Anblas-Stationen (7) vorhanden, welche jeweils über mindestens eine sich quer zur Transportrichtung erstreckende Breitstrahldüse (11) den Besatz anbläst und die Trocknungsluft während der Formlings-Stillstandzeiten durch mindestens eine Lücke (6) zwischen hintereinanderliegenden Formlingsreihen einbläst.

9. Vorrichtung nach Anspruch 8, dadurch gekennzeichnet, daß im Trockenkanal (1) für jede Anblas-Station (7) ein querverlaufender Düsenkasten (8) mit mindestens einer senkrecht zur Transport-Unterlage (2) gegen dieselbe blasenden Breitstrahldüse (11) vorgesehen ist.

10. Vorrichtung nach Anspruch 8, dadurch gekennzeichnet, daß im Trockenkanal (1) für jede Anblas-Station (7) ein querverlaufender Düsenkasten (9,10) mit mindestens einer schräg gegen die einer Formlingsreihen-Lücke (6) - welche einen Einblasspalt für die Trockenluft bildet - benachbarten Formlingsflächen, insbesondere Hochlochziegel-Schnittflächen, blasenden Breitstrahldüse (11) vorgesehen ist.

11. Vorrichtung nach Anspruch 10, dadurch gekennzeichnet, daß jeder Düsenkasten (10) zwei Breitstrahldüsen (11) besitzt, die bodenwärts divergierende Luftstrahlen (15,16) auf zwei einander nicht benachbarte Formlingsreihen blasen.

12. Vorrichtung nach Anspruch 8, dadurch gekennzeichnet, daß an einem Düsenkasten (9,10) zwei Breitstrahldüsen (11) angeordnet sind sowie für den Formlingstransport eine solche Steuerung(seinrichtung) vorhanden ist, daß während jeder Stillstandsphase mindestens eine Formlingsreihe, insbesondere zwei Formlingsreihen, ohne Direktanblasung verharren.

13. Vorrichtung nach Anspruch 8, dadurch gekennzeichnet, daß die Formlingsträger (3) ein ausgesteiftes Trägerprofil aus Stahlblech aufweisen, das im Profil(querschnitt) in Form eines kopfstehenden "U" ausgebildet ist, dessen U-Steg und U-Schenkel gelocht sind, wobei der Loch-Anteil an der jeweiligen Fläche 35 - 65 % beträgt.

14. Vorrichtung nach Anspruch 13, dadurch gekennzeichnet, daß die Lochung in den als Aufstellelemente fungierenden Wandungen der Formlingsträger (3) derart ausgebildet ist, daß bei einer Luftströmung durch das Trägerprofil vor demselben sich ein Staudruck aufbaut.

15. Vorrichtung nach Anspruch 8, dadurch gekennzeichnet, daß die Anblas-Station (7) mit schräggestelltem Luftstrahl (12;13, 14) für die Beblasung einer Formlingsreihe im Bereich der Luftausblasung (Pos. 11) zwei in der Spalt-Weite und/oder der Schlitz-Lage verstellbare Lippen aufweist.

## Claims

1. Method for drying ceramic shaped articles when manufacturing ceramic checker bricks, in particular so-called vertically perforated bricks, wherein drying air is blown into interstices between adjacent shaped articles and flows through channels in the latter, characterised by the following features:
a) the shaped articles (4) are disposed in rows on shaped article carriers (3), which extend transversely to the transport direction (T), are disposed on a transport support (2), such as a car or platform, this support being closed at the bottom, and are formed to allow air to flow through them, in a position (single-layer) such that they lie at a spacing from each adjacent shaped article (4), so that air can flow around them on all sides, and their channels (5) extend with the channel axis in the transport direction (T),
b) the shaped articles are moved in a timed sequence - in particular being advanced row by row - through a drying tunnel (1) and stopped in a plurality of blast stations (7), which follow one another at a spacing and which each blow/inject the drying air downwards via at least one air jet (wide jet) (12-16) extending over the entire charge width, to achieve a specific blasting action such that the wide air jet (12-16) blows the drying air through a transverse interstice (6) between two rows of shaped articles lying one behind the other as far as the closed transport support (2), builds up a pressure in front of the shaped article carriers (3) and causes air to flow uniformly around and through the individual shaped articles (4), wherein the shaped articles (4) of a row of shaped articles are treated equally, and
c) the air flows through the shaped articles (4) at a high speed, in particular at a speed above 1.0 m/sec.

2. Method according to claim 1, characterised in that the drying air is blown perpendicularly into the interstice/interstices (6).

3. Method according to claim 1, characterised in that the drying air is blown obliquely into an interstice (6) or simultaneously into two interstices (6).

4. Method according to at least one of claims 1 to 3, characterised in that the drying air builds up a dynamic pressure of 20-100 Pa in front of the shaped articles (4) to be blasted/which have been blasted by means of the wide air jet (12-16).

5. Method according to claim 1, characterised in that the shaped articles (4) are blasted at their perforated end faces (cut faces) alternately, with an intervening blast-free break, at the front and back, wherein the blast air flows through the shaped article (4) from the respective blast side, i.e. the front or back, and around it in the same direction on the outside.

6. Method according to claim 5, characterised in that each shaped article (4) stays in a/each blast station (7) for four time intervals, during which it is subjected to the following working steps:
a) 1 time interval blasting from the first end face,
b) 2 time intervals break
c) 1 time interval blasting from the second end face, i.e. opposite to a).

7. Method according to claim 5 or 6, characterised in that the drying air is blown with an oblique blast jet against the perforated end face of all the shaped articles (4) of a transverse row of shaped articles, and the path of the air jet (13-16) extends such that the top corners of the adjacent row of shaped articles are not blasted.

8. Device for carrying out the method according to at least one of claims 1 to 7, with the following features:
a) the device is formed as a drying tunnel (1) which is operated with drying air and the functional bottom of which is composed of transport supports (2), such as cars or platforms, which transport the shaped articles (4) to be dried in a timed sequence and are closed at the bottom,
b) the transport supports (2) associated in terms of function with the drying tunnel (1) comprise shaped article carriers (3) which extend transversely to the shaped article transport direction (T), are disposed at a spacing from one another in the transport direction (T) and each carry a plurality of shaped articles (4), in particular an entire row of shaped articles,
c) the shaped article carriers (3) are formed to allow air to flow through them and are disposed with their top side, which carries the shaped articles, at a vertical spacing from the respective transport support (2), so that the drying air acting on each shaped article (4) can also flow around it at the bottom, i.e. can flow under it and partially sweep around it on the bearing side, and
d) a plurality of blast stations (7), provided one behind the other in the transport direction, are located above the path of movement of the shaped articles in the drying tunnel (1), which stations each blast the charge via at least one wide-jet nozzle (11) extending transversely to the transport direction and blow in the drying air through at least one interstice (6) between rows of shaped articles lying one behind the other during the periods when the shaped articles are at a standstill.

9. Device according to claim 8, characterised in that a transverse nozzle box (8) with at least one wide-jet nozzle (11) blowing against the transport support (2) perpendicularly to the latter is provided in the drying tunnel (1) for each blast station (7).

10. Device according to claim 8, characterised in that a transverse nozzle box (9, 10) with at least one wide-jet nozzle (11) blowing obliquely against the shaped article faces, in particular cut faces of vertically perforated bricks, adjacent to an interstice (6) between rows of shaped articles - which forms a blow-in gap for the drying air - is provided in the drying tunnel (1) for each blast station (7).

11. Device according to claim 10, characterised in that each nozzle box (10) has two wide-jet nozzles (11) which blow air jets (15, 16) diverging downwards onto two rows of shaped articles which are not adjacent to one another.

12. Device according to claim 8, characterised in that two wide-jet nozzles (11) are disposed at one nozzle box (9, 10), and a control (device) is provided to transport the shaped articles which is of a type such that at least one row of shaped articles, in particular two rows of shaped articles, are not subjected to direct blasting during each standstill phase.

13. Device according to claim 8, characterised in that the shaped article carriers (3) comprise a stiffened carrier profile of steel sheet whose profile (cross section) is in the form of an upside-down "U", the U-crosspiece and U-legs of which are perforated, wherein the holes constitute 35 - 65 % of each face.

14. Device according to claim 13, characterised in that the walls of the shaped article carriers (3) functioning as mounting elements are perforated such that a dynamic pressure builds up in front of the carrier profile when air flows through the latter.

15. Device according to claim 8, characterised in that the blast station (7) with the oblique air jet (12; 13, 14) for blasting a row of shaped articles in the region where air is blown out (ref. 11) comprises two lips which are adjustable in gap width and/or slot position.

## Revendications

1. Procédé de séchage de briques crues céramiques lors de la fabrication de briques perforées céramiques, en particulier de briques dites fortement perforées, de l'air de séchage étant soufflé dans des vides entre briques crues adjacentes et traversant des canaux de briques crues, caractérisé par les caractéristiques suivantes :
a) les briques crues (4) sont disposées en série en une seule couche (à une couche) sur des supports de briques crues (3) s'étendant transversalement à la direction de transport (T), disposés sur un support de transport (2) fermé du côté du fond, tel qu'un chariot ou une plateforme, et réalisés traversables par l'air, de telle manière qu'elles sont écartées de chaque brique crue (4) adjacente, donc traversables par l'air de tous les côtés, et que leurs canaux (5) s'étendent avec les axes de canaux dans la direction de transport (T),
b) les briques crues sont déplacées en cycles à travers un canal de séchage (1) - en outre transportées plus loin en particulier rangée par rangée - et arrêtées, dans le but d'une aspersion par soufflage appropriée, dans plusieurs stations de soufflage (7) se suivant les unes les autres à écartement, qui soufflent/injectent respectivement l'air de séchage vers le bas sur au moins un jet d'air (jet large) (12 - 16) s'étendant sur toute la largeur de la charge, de telle manière que le jet d'air (12 - 16) large souffle l'air de séchage à travers un vide (6) s'étendant transversalement entre deux rangées de briques crues disposées l'une derrière l'autre jusqu'au support de transport (2) fermé, crée une pression devant les supports de briques crues (3) et fait souffler uniformément autour des, et à travers les, briques crues (4) individuelles, les briques crues (4) d'une rangée de briques crues étant traitées identiquement, et
c) la traversée des briques crues (4) est effectuée à une vitesse élevée, en particulier supérieure à 1,0 m/s.

2. Procédé selon la revendication 1,
caractérisé en ce que l'air de séchage est soufflé verticalement dans le vide / les vides (6).

3. Procédé selon la revendication 1,
caractérisé en ce que l'air de séchage est soufflé obliquement dans un vide (6) ou simultanément dans deux vides (6).

4. Procédé selon au moins l'une des revendications 1 à 3,
caractérisé en ce que l'air de séchage crée, devant les briques crues (4) à souffler / soufflées par le jet d'air (12 - 16) large, une pression dynamique de 20 - 100 Pa.

5. Procédé selon la revendication 1,
caractérisé en ce que les briques crues (4) sont soumises à un soufflage sur leurs faces frontales perforées (surfaces de coupe) alternativement du côté avant et du côté arrière avec interposition d'une pause de repos sans soufflage, l'air de soufflage traversant la brique crue (4) depuis le côté de soufflage respectif, c'est-à-dire le côté avant ou arrière, et passant au travers du côté extérieur dans la même direction.

6. Procédé selon la revendication 5,
caractérisé en ce que chaque brique crue (4) s'arrête dans une / chaque station de soufflage (7) pendant quatre cycles et est on outre soumise aux pas de travail suivants :
a) 1 cycle de soufflage de la première surface frontale,
b) 2 cycles de pause de repos et
c) 1 cycle de soufflage de la seconde surface frontale,
c'est-à-dire en sens contraire de a).

7. Procédé selon la revendication 5 ou 6,
caractérisé on ce que l'air de séchage, avec un jet de soufflage oblique, est soufflé contre la face frontale perforée de toutes les briques crues (4) d'une rangée de briques crues s'étendant transversalement et la marche de jet du jet d'air (13 - 16) s'étend en outre de telle manière que les coins supérieurs de la rangée adjacente de briques crues ne sont pas soumis au soufflage.

8. Dispositif pour la mise en oeuvre du procédé selon au moins l'une des revendications 1 à 7, avec les
caractéristiques suivantes :
a) celui-ci est réalisé sous forme d'un canal de séchage (1) alimenté en air de séchage, dont le fond fonctionnel est formé par les supports de transport (2), tels que chariots ou plateformes, fermés du côté du fond, transportant en cycles les briques crues (4) à sécher,
b) les supports de transport (2) adjoints fonctionnellement au canal de séchage (1) présentent des supports de briques crues (3), s'étendant transversalement à la direction de transport (T) des briques crues, qui sont disposés à distance les uns des autres en direction de transport (T) et portent respectivement plusieurs briques crues (4), en particulier une rangée entière de briques crues,
c) les supports de briques crues (3) sont réalisés traversables par l'air et disposés avec leur face supérieure, portant les briques crues à distance verticalement au support de transport (2) respectif, de telle sorte que chaque brique crue (4) peut être soumise à une circulation également sur la face inférieure de l'air de séchage qui la frappe, c'est-à-dire peut être soumise à une circulation en-dessous ainsi que partiellement autour sur la face d'appui et
d) dans le canal de séchage (1) existent au-dessus du trajet de déplacement des briques crues, plusieurs stations de soufflage (7), disposées les unes derrière les autres en direction de transport (T), qui soufflent respectivement, par l'intermédiaire d'au moins un éjecteur à jet large (11) s'étendant transversalement à la direction de transport, sur la charge et soufflent l'air de séchage, pendant les temps d'arrêt des briques crues, à travers au moins un vide (6) entre des rangées de briques crues se trouvant l'une derrière l'autre.

9. Dispositif selon la revendication 8,
caractérisé en ce que, dans le canal de séchage (1), pour chaque station de soufflage (7) est disposée une boîte à éjecteurs (8) s'étendant transversalement avec au moins un éjecteur à jet large (11) soufflant sur le support de transport (2) orthogonalement à celui-ci.

10. Dispositif selon la revendication 8,
caractérisé en ce que, dans le canal de séchage (1), pour chaque station de soufflage (7) est disposée une boîte à éjecteurs (9, 10) s'étendant transversalement avec au moins un éjecteur à jet large (11) soufflant obliquement contre les surfaces de brique crue, en particulier des surfaces de coupe de briques fortement perforées, adjacentes, à un vide (6) de briques crues - qui forme une fente de soufflage pour l'air de séchage -.

11. Dispositif selon la revendication 10,
caractérisé en ce que chaque boîte à éjecteurs (10) possède deux éjecteurs à jet large (11) qui soufflent vers le fond des jets d'air (15, 16) divergents sur deux rangées de briques crues non adjacentes entre elles.

12. Dispositif selon la revendication 8,
caractérisé en ce que, à une boîte à éjecteurs (9, 10), sont disposés deux éjecteurs à jet large (11) et que, pour le transport des briques crues, il existe une commande (un dispositif de commande) tel que, pendant chaque phase d'arrêt, au moins une rangée de briques crues, en particulier deux rangées de briques crues, restent sans soufflage direct.

13. Dispositif selon la revendication 8,
caractérisé en ce que les supports de briques crues (3) présentent un profilé porteur raidi en tôle d'acier qui est réalisé, en profil (section transversale), en forme de « U » inversé dont l'âme du U et les branches du U sont perforées, la proportion de trous dans la surface respective étant égale à 35 - 65%.

14. Dispositif selon la revendication 13,
caractérisé en ce que la perforation dans les parois, faisant fonction d'éléments de montage, des supports de briques crues (3) sont réalisés de telle manière que, dans le cas d'un écoulement d'air à travers le profilé porteur, il se crée une pression dynamique devant celui-ci.

15. Dispositif selon la revendication 8,
caractérisé en ce que la station de soufflage (7) présente deux lèvres mobiles dans la largeur de fente et/ou dans l'orientation de rainure avec un jet d'air (12, 13, 14) disposé incliné pour le soufflage d'une rangée de briques crues, dans la zone de la sortie de soufflage d'air (pos. 11).
